# DEMANDE DE BREVET EUROPEEN

(11) **EP 0 232 499 A2**
(43) Date de publication de la demande: **19.08.1987**
(21) Numéro de dépôt: 86116814.4
(22) Date de dépôt: 03.12.1986
(51) Int. Cl.: C14B 1/34

(54) **Calandre pour le traitement des peaux**

(30) Priorité: 09.12.1985 IT 8562285
(71) Demandeur: T.B. di Toniato & C. s.n.c., I-36016 Thiene (Vicenza) (IT)
(72) Inventeur: Toniato, Alfonso, I-36016 Thiene (Vicenza) (IT)
(74) Mandataire: Bettello, Luigi, Dott. Ing.

(57) **Abrégé**

Le cylindre chauffé (5) de la calandre qui est destiné à être appliqué contre le tapis sans fin (1) tendu entre le cylindre de transfert (4) et le tambour mobile de tension (2) est porté par un support (6) susceptible de tourner autour de l'axe dudit cylindre (4), de façon à ce qu'en agissant sur ke mécanìsme de commande (7-8) associé audit support (6), on puisse régler l'amplitude angulaire de la zone de contact des peaux contre le cylindre (5).

## Description

La présente invention a trait aux calandres utilisées dans l'industrie du cuir pour l'étirage, impression ou autre traitement des peaux.

On sait que les calandres du genre en question comprennent normalement deux cylindres tournants entre lesquels chaque peau à travailler est amenée à passer, l'un de ces cylindres étant généralement associé à un tapis de transfert en feutre naturel ou synthétique, propre à permettre l'introductìon successive des pièces dans l'espace compris entre ces cylindres et l'ensemble étant agencé de façon à ce que chaque peau ait un contact suffisamment prolongé avec la surface de l'un de ces cylindres pour obtenir l'action recherchée.

En fait, les temps de contact varient dans une mesure considérable selon les différents traitements à appliquer aux peaux et les phases successives d'un même traitement, de telle sorte que si l'on entend être en mesure de procéder à tous les travaux usuels, il est indispensable de disposer d'une large série de calandres qui diffèrent entre elles par l'amplitude angulaire de la zone de contact assuré entre le cylindre envisagé, prévu chauffant, et chacune des peaux à traiter.

C'est à cet inconvénient qu'entend principalement remédier la présente invention et ce à l'aide d'une calandre dans laquelle l'amplitude de la zone de contact de chaque peau avec le cylindre chauffant est susceptible d'être réglée en fonction du traitement particulier appliqué aux peaux envisagées, de telle sorte qu'une même machine convient à elle seule pour opérer tous les différents traitements rencontrès en pratique.

Le calandre suivant l'invention est définie à la revendication 1.

Le dessin annexé, donné à titre d'exemple, permettra de mieux comprendre l'invention, les caractéristiques qu'elle présente et les avantages qu'elle est susceptible de procurer :
Fig. 1 est une vue de côté montrant de manière schématique l'agencement général d'une calandre suivant l'invention.
Fig. 2 reproduit fig. 1 à une autre position de réglage du cylìndre chauffant de la calandre.

La machine représentée comprend un tapis sans fin 1 en laine ou en feutre synthétique, qui est destiné à former support pour les peaux à travailler, lesquelles se déplacent ainsi suivant la flèche. Ce tapis 1 est porté par un tambour mobile de tension 2 associé à des moyens élastiques et par un cylindre de transfert 4 entre lesquels est prévu un tambour de guidage 3 du type oscillant. Au cylindre 4 est associé un cylindre chauffé de pression 5 qui est monté sur un support 6 susceptible de se déplacer angulairement autour de l'axe dudit cylindre 4. Ce déplacement angulaire est opéré à l'aide d'une tige filetée 7 coopèrant avec un moto-réducteur de commande 8 fixé sur le bâti de la machine de manière à pouvoir osciller.

On conçoit dans ces conditions que le support 6 peut tourner autour de l'axe, référencé 9, du cylindre 4 en faisant ainsi passer le cylindre chauffé de pression 5 de la position de fig. 1 à celle suivant fig. 2, c'est-à-dire en fait suivant un angle d'environ 60° par rapport à la verticale, avec possibilité d'arrêt à toute position intermédiaire désirée.

En fonction de sa position angulaire, le cylindre chauffé 5 vient au contact de la peau à traiter suivant une amplitude angulaire plus ou moins importante, en permettant ainsi le réglage très précis du temps de contact de la peau contre le cylindre de travail. On observera sur ce point que si dans la phase de travail intermédiaire, la durée de contact est supérieure à la phase finale afin de permettre aux produits de traitement appliqués sur les peaux de fondre et d'améliorer leur ancrage en place, en rendant ainsi les peaux plus aptes aux processus subséquents, dans la phase finale, la durée de contact doit être plus courte en vue d'éviter l'expulsion de l'humidité contenue dans les peaux, expulsion qui est de nature à être nuisible au niveau de la fleur de chaque peau.

Outre l'avantage sus-mentionné quant au réglage très exact de la durée de contact des peaux avec le cylindre de pression 5, l'adoption de la machine suivant l'invention permet de se dispenser d'une série de machines similaires, ne différant entre elles que par la position du cylindre précité : une seule machine suffit pour tous les cas.

Il va de soi qu'on peut imaginer d'autres systèmes mécaniques pour le réglage de la position du cylindre 5 par rapport au cylindre 4.

## Revendications

1. Calandre pour le traitement des peaux, du genre comprenant un tapis sans fin (1) qui est porté entre un tambour de tension (2) et un cylindre principal de transfert (4) et contre lequel est appliqué un cylindre chauffé de pression (5), caractérisée en ce que ce cylindre (5) est monté sur un support (6) susceptible de tourner autour de l'axe du cylindre (4) suivant un angle réglable, afin de permettre de modifier l'amplitude angulaire de la zone de contact entre les peaux à travailler et ledit cylindre (5) en fonction du travail à effectuer.

2. Calandre suivant la revendication 1, caractérisée en ce que le support (6) qui porte le cylindre de pression (5) est attelé à une tige filetée (7) coopérant avec un mécanisme de commande et de réglage (8) qui permet de modifier la position du cylindre (5) précité.

3. Calandre suivant l'une quelconque des revendications 1 et 2, caractérisée en ce qu'au tambour de tension (2), prévu mobile, sont associés des moyens élastiques propres à assurer la tension permanente du tapis sans fin (1) quelle que soit la position du cylindre (5) par rapport au cylindre (4).
